# EUROPÄISCHE PATENTSCHRIFT

(11) **EP 4 042 524 B1**
(45) Veröffentlichungstag und Bekanntmachung des Hinweises auf die Patenterteilung: **04.03.2026**
(21) Anmeldenummer: 20789900.6
(22) Anmeldetag: 05.10.2020
(51) Int. Cl.: H01R 25/14, F21V 21/02

(54) **TRAGSCHIENE SOWIE TRAGSCHIENENSYSTEM MIT TRAGSCHIENE**
CARRIER RAIL, AND CARRIER RAIL SYSTEM HAVING CARRIER RAILS
RAIL PORTEUR ET SYSTÈME DE RAIL PORTEUR DOTÉ DE RAILS PORTEURS

(30) Priorität: 08.10.2019 DE 102019126922
(43) Veröffentlichungstag der Anmeldung: 17.08.2022
(73) Patentinhaber: Zumtobel Lighting GmbH, 6850 Dornbirn (AT)
(72) Erfinder: KLAUS, Vamberszky, 6900 Bregenz (AT); LADSTÄTTER, Gerald, 6833 Klaus (AT)
(74) Vertreter: Kiwit, Benedikt
(86) Internationale Anmeldenummer: PCT/EP2020/077832
(87) Internationale Veröffentlichungsnummer: WO 2021/069367

(56) Entgegenhaltungen:
- EP-A2- 0 343 384
- DE-A1- 2 327 078
- DE-A1- 3 812 465

## Beschreibung

Die vorliegende Erfindung betrifft eine Tragschiene für ein Tragschienensystem mit einem einen Innenraum begrenzenden, länglichen Tragprofil, in dem eine Stromschiene sich längs des Tragprofils erstreckend angeordnet ist. Ebenso betrifft die vorliegende Erfindung ein Tragschienensystem, welches mehrere solcher Tragschienen aufweist.

Tragschienen gemäß der eingangs genannten Art sind grundsätzlich bekannt. Innerhalb des Tragprofils der bekannten Tragschienen sind elektrische Versorgungssysteme vorgesehen, welche sich in der Regel längs der länglichen Tragschiene in dem Innenraum des Tragprofils erstrecken. Als solche Versorgungssysteme sind beispielsweise eine Buchsenverdrahtung oder eine ein- oder mehrteilige Stromschiene bekannt. Elektrische Anschlussbereiche bzw. elektrische Leiter des Versorgungssystems sind in der Regel nur über die einseitige untenliegende Öffnung des Tragprofils zugänglich. Erschwert wird die Zugänglichkeit zumeist dadurch, dass die Zugangsöffnung von einem Abdeckstreifen oder Lichtbandleuchten oder anderen elektrischen oder elektronischen Komponenten wenigstens teilweise verschlossen ist.

EP 0 343 384 A2 offenbart eine Stromschiene mit einem extrudierten Körper, welcher einen zellenförmigen Querschnitt aufweist. In der Stromschiene sind geschlossene und offene Kanäle vorgesehen, in denen jeweils elektrische Leiter aufgenommen sind.

DE 38 12 465 A1 betrifft eine Stromschiene zur Halterung und gleichzeitigen Stromversorgung für ein Leuchtensystem aus steuerbaren Strahlern oder Leuchten, das zum variablen Anstrahlen eines Raumobjektes mit einer elektronischen Datenspeicher- und Steuereinrichtung ausgerüstet ist, bestehend aus einem im wesentlichen U-förmigen stranggepreßten Metall- bzw. Kunststoffprofil mit darin eingesetztem Isolierprofil.

DE 2 327 078 A1 offenbart eine elektrische Stromverteilerschiene für elektrische Stromabnehmer, mit einen einen oder mehrere Adapter aufnehmenden, von einer Stromschienenseite her zugänglichen Raum und von diesem Aufnahmeraum aus zugänglichen elektrischen Stromleitern.

Es ist somit eine Aufgabe der vorliegenden Erfindung, eine Tragschiene sowie ein mit einer solchen Tragschiene ausgestattetes Tragschienensystem bereitzustellen, welche flexiblere Anschlussmöglichkeiten für elektrische oder elektronische Verbraucher ermöglicht.

Diese Aufgabe wird durch den Gegenstand des unabhängigen Anspruchs gelöst. Die abhängigen Ansprüche bilden den zentralen Gedanken der vorliegenden Erfindung in besonders vorteilhafter Weise weiter.

Gemäß einem ersten Aspekt betrifft die vorliegende Erfindung daher eine Tragschiene für ein Tragschienensystem, welche ein längliches Tragprofil aufweist. Das längliche Tragprofil begrenzt einen Innenraum. Die Tragschiene weist des Weiteren eine erste Stromschiene mit wenigstens einem ersten elektrischen Leiter zum elektrischen Anschluss von elektrischen oder elektronischen Komponenten über eine offene Längsseite des Tragprofils auf. Die erste Stromschiene ist in dem Innenraum des Tragprofils aufgenommen und erstreckt sich längs des Tragprofils. Ferner weist die Tragschiene eine zweite Stromschiene mit wenigstens einem zweiten elektrischen Leiter zum elektrischen Anschluss von elektrischen oder elektronischen Komponenten auf. Die zweite Stromschiene erstreckt sich dabei bezüglich des Innenraums außen und längs des Tragprofils.

Durch die Bereitstellung einer weiteren Stromschiene, welche nicht, wie aus dem Stand der Technik bekannt, sich im vom Tragprofil begrenzten Innenraum erstreckt und somit nur über die einzige Öffnung zugänglich ist, sondern vielmehr explizit außerhalb des vom Tragprofil begrenzten Innenraums verläuft, also bspw. an dessen Außenseite befindet, können weitaus flexiblere Anschlussmöglichkeiten bereitgestellt werden. Die Zugänglichkeit einer so bereitgestellten zweiten Versorgungsebene durch die zweite Stromschiene ist von außen deutlich erleichtert, wenn die erste Stromschiene bspw. durch entsprechende Komponenten bereits belegt bzw. deren Zugänglichkeit durch diese erschwert ist. Somit ist es möglich, beispielsweise auch zusätzliche Verbraucher (beispielsweise von einer Lichtbandleuchte unabhängige Verbraucher) in einfacher Weise anzuschließen und somit mit Strom und/oder Daten zu versorgen. Durch die zusätzliche, separate und außenliegende Stromschiene kann somit die Flexibilität einer entsprechenden Tragschiene deutlich erhöht werden. Somit ist nicht nur ein einfacher Abgriff auch von außen möglich. Auch können beispielsweise zusätzliche Verbraucher ohne Störung beispielsweise einer durchgängigen Lichtlinie der Tragschiene in einfacher Weise vorgesehen und entsprechend versorgt bzw. angeschlossen werden. Das Vorsehen einer entsprechenden zweiten Stromschiene erfordert dabei gegebenenfalls nicht einmal eine strukturelle Abänderung bereits existierender Tragprofile, so dass auch bereits existierende Tragschienen entsprechend nachgerüstet werden können. Insgesamt sind zur Bereitstellung einer erfindungsgemäßen Tragschiene gegenüber herkömmlichen Tragschienen keine oder nur geringfügige Investitionen erforderlich und die Herstellung ist zudem besonders einfach. Dies insbesondere deshalb, da bekannte Stromschienen beispielsweise in herkömmlicher Weise einfach extrudiert und später in einfacher Weise vorgesehen werden können, indem sie beispielsweise aufgeschraubt, eingeschnappt oder auf andere Weise einfach vorgesehen bzw. eingebracht werden.

Die zweite Stromschiene erstreckt sich längs an dem Tragprofil und ist bevorzugt mit dem Tragprofil direkt verbunden. Denkbar ist hier bevorzugt eine direkte Verbindung mittels Formschluss, wie mittels einer Schnappverbindung, und/oder mittels Kraftschluss, wie mittels einer Schraubverbindung, und/oder mittels Stoffschluss, wie mittels einer Klebeverbindung. Insofern kann die zweite Stromschiene besonders platzsparend vorgesehen werden. Durch die direkte Verbindung mit dem Tragprofil ist sie zudem sicher vorgesehen. Beispielsweise kann die Stromschiene Verbindungsstrukturen aufweisen, welche mit den korrespondierenden Strukturen des Tragprofils zusammenwirkt, um die zweite Stromschiene an dem Tragprofil zu befestigen. Dies bevorzugt auf lösbare Weise. Selbstverständlich kann die zweite Stromschiene auch unlösbar mit dem Tragprofil verbunden werden; beispielsweise mit diesem verklebt werden.

Das Tragprofil weist einen in Längsrichtung gesehen im Wesentlichen U-förmigen Querschnitt mit einem Verbindungsschenkel sowie zwei sich von dem Verbindungsschenkel weg und bevorzugt parallel erstreckenden Seitenschenkeln auf, welche den Innenraum begrenzen. Auf diese Weise wird eine einfach herzustellende Tragprofilgeometrie bereitgestellt, welche zudem einen ausreichend großen Innenraum bei gleichzeitig kompakter Bauweise bereitstellt.

Die erste Stromschiene kann sich innen an wenigstens einem der Seitenschenkel und/oder dem Verbindungsschenkel längs erstrecken. Somit kann die erste Stromschiene an einer bevorzugten Position vorgesehen werden. Für die entsprechende Position können dabei unterschiedliche Faktoren von Bedeutung sein, wie beispielsweise die Ausgestaltung und Positionierung des elektrischen Kopplungspartners einer mit der Stromschiene zu verbindenden elektrischen oder elektronischen Komponente sowie auch die Einhaltung von Sicherheitsnormen. Die Erfindung ist nicht auf eine bestimmte Position beschränkt und lässt dem Anwender den gegebenen Umständen und Wünschen entsprechend vollen Freiraum.

Die zweite Stromschiene erstreckt sich längs außen an dem Verbindungsschenkel. Der Positionierung der zweiten Stromschiene sind grundsätzlich keine Grenzen gesetzt. Diese kann je nach Anforderung an einem beliebigen Bereich der Tragschiene vorgesehen werden. Auch hier können für die Positionierung unterschiedliche Faktoren von Bedeutung sein, wie beispielsweise die Funktion bzw. das Einsatzgebiet der zweiten Stromschiene, die zu verbindenden Verbraucher sowie auch gegebenenfalls die Einhaltung entsprechender Sicherheitsnormen.

Die zweite Stromschiene kann sich in länglichen Strukturbereichen, wie Längsnuten oder Längsrillen oder Längsräumen oder länglichen Rücksprüngen, des Tragprofils erstrecken. Dies ermöglicht eine insgesamt kompakte Bauweise bzw. eine sichere Positionierung der zweiten Stromschiene, wenn diese beispielsweise entsprechend korrespondierende Verbindungsstrukturen aufweist, welche mit den Strukturbereichen in Verbindung gebracht werden können, um die zweite Stromschiene sicher vorzusehen. Auch ist es denkbar, dass die Stromschiene sich an der Außenseite und bevorzugt an einem vorzugsweise flächigen Abschnitt der Außenseite des Tragprofils erstreckt. Somit kann die Stromschiene sicher und genau positioniert werden. Grundsätzlich ist, wie bereits erwähnt, die Positionierung der zweiten Stromschiene durch die vorliegende Erfindung nicht beschränkt, solange die zweite Stromschiene bezüglich des Innenraums außen vorgesehen ist.

Das Tragprofil und bevorzugt der Verbindungsschenkel können eine sich bevorzugt längs des Tragprofils erstreckende Befestigungsstruktur zur Befestigung der Tragschiene aufweisen. Auf diese Weise kann das Tragprofil einfach an einer Montagefläche - beispielsweise an einer Decke oder Wand - befestigt werden. Die Tragschiene kann hierzu beispielsweise mit der Montagefläche direkt verschraubt werden oder mittels eines Kopplungsteils, wie beispielsweise einer Haltefeder, verbunden werden, welches seinerseits an der Montagefläche befestigt ist. Die Befestigungsstruktur kann bevorzugt die oder einen Teil der Strukturbereiche und/oder einen Teil der (flächigen) Außenseite des Tragprofils aufweisen. Insofern kann auch die Befestigungsstruktur zum Vorsehen der zweiten Stromschiene genutzt werden, was deren Einsatzbereich und Flexibilität weiter erhöht.

Die Befestigungsstruktur kann wenigstens zwei zueinander abgewinkelte Abschnitte aufweisen. Beispielsweise kann die Befestigungsstruktur im Querschnitt eine T-Form aufweisen. Somit wird eine besonders effektive und sichere Befestigungsstruktur bereitgestellt. Bevorzugt kann wenigstens einer der Abschnitte den Strukturbereich aufweisen. Alternativ oder ergänzend ist es denkbar, dass die Abschnitte bevorzugt mit einem weiteren Teil des Tragprofils den Strukturbereich bilden. Dies kann beispielsweise dadurch ermöglicht werden, dass die Befestigungsstruktur eine T-Form aufweist und somit der unterhalb des oberen Querschenkels zwischen diesem und dem Tragprofil sich ergebende Raum beispielsweise den Strukturbereich bildet oder aufweist.

Die Befestigungsstruktur kann hohl ausgebildet sein und bevorzugt einen Teil des Innenraums (mit) begrenzen. Insofern kann auch die Befestigungsstruktur zur Aufnahme weiterer erster Stromschienen genutzt werden.

Die Stromschiene kann eine Leiteraufnahmestruktur aufweisen, in welcher die elektrischen Leiter aufgenommen sind. Die Leiteraufnahmestruktur kann dabei bevorzugt in Lamellen-oder Wellenform zur Bildung von länglichen Leiteraufnahmenuten ausgebildet sein, wobei die elektrischen Leiter bevorzugt in eben diesen Leiteraufnahmenuten aufgenommen sind bzw. sich entlang dieser erstrecken. Auf diese Weise können die Leiter einerseits sicher aufgenommen werden, um beispielsweise zur Bildung eines sicheren Berührschutzes aufgenommen bzw. eingebettet zu sein. Andererseits kann beispielsweise über die Leiteraufnahmenuten in einfacher Weise mit entsprechenden Kontaktelementen eine sichere und schnelle Kontaktierung ermöglicht werden.

Das Tragprofil einerseits sowie die zweite Stromschiene (vorzugsweise deren Leiteraufnahmenuten) andererseits können derart ausgebildet und zueinander positioniert sein, dass von außen ein direkter Kontakt mit einem geradlinigen Draht mit definiertem Durchmesser d von bspw. 1mm verhindert ist. Eine solche Ausgestaltung, welche eben eine Kontaktierung mit einem entsprechenden Prüfdraht verhindert, ermöglicht eine normgerechte Ausgestaltung der Tragschiene insbesondere für Hochvolt-Stromschienen.

Das Tragprofil und bevorzugt wenigstens einer der Seitenschenkel oder der Verbindungsschenkel oder die hohle Befestigungsstruktur können eine Durchgangsöffnung aufweisen. Dies, um wenigstens eine der Stromschienen von einer diese Stromschiene aufweisenden Seite des Tragprofils abgewandten Seite des Tragprofils durch die Durchgangsöffnung hindurch elektrisch zu kontaktieren. Dies gilt sowohl für die erste Stromschiene als auch in gleicher Weise für die zweite Stromschiene. Im Falle der ersten Stromschiene würde die Durchgangsöffnung eine elektrische Kontaktierung der ersten Stromschiene über die Durchgangsöffnung auch von außen ermöglichen. Im Falle der zweiten Stromschiene würde eine elektrische Kontaktierung derselben durch die Durchgangsöffnung hindurch auch von einer Innenseite bzw. von dem Innenraum des Tragprofils aus ermöglicht werden. Auf diese Weise kann das Einsatzgebiet und die Flexibilität der erfindungsgemäßen Tragschiene weiter erhöht werden.

Die Tragschiene kann bevorzugt ferner ein Befestigungsteil aufweisen, um die Tragschiene an einem Befestigungsbereich, wie einer Decke oder Wand, zu befestigen bzw. zu montieren. Bei dem Befestigungsteil kann es sich beispielsweise um eine Haltefeder handeln. Dies soll bevorzugt eine lösbare Kopplung von dem Tragprofil mit dem Befestigungsteil ermöglichen. Das Befestigungsteil ist besonders bevorzugt mittels Befestigungsstrukturen desselben mit dem Tragprofil und bevorzugt dessen Befestigungsstruktur vorzugsweise lösbar koppelbar. Somit soll eine einfache Befestigung der Tragschiene ermöglicht werden. Beispielsweise kann das Befestigungsteil an dem Befestigungsbereich vormontiert werden. Das Tragprofil kann dann einfach in das Befestigungsteil eingeschnappt oder eingerastet werden. Gegebenenfalls, sofern erforderlich, können Sicherungsmittel, wie Schrauben, vorgesehen sein, mittels welcher das Befestigungsteil mit dem Tragprofil gesichert wird.

Die zweite Stromschiene kann bevorzugt in einem oder durch einen zwischen dem Befestigungsteil und dem Tragprofil, vorzugsweise dem Verbindungsschenkel oder dessen Befestigungsstruktur oder einem von dessen Abschnitten, gebildeten Raum verlaufen, um sich bezüglich des Innenraums außen und längs des Tragprofils, bevorzugt an dem flächigen Abschnitt der Außenseite des Tragprofils, zu erstrecken. Somit kann die zweite Versorgungsebene der zweiten Stromschiene in einem vorhandenen und bisher ungenutzten Raum verwirklicht werden, ohne bekannte Tragschienen aufwändig abzuwandeln. Die zweite Stromschiene ist zudem an einer geschützten Rückseite des Tragprofils vorgesehen.

Die Tragschiene weist ferner wenigstens eine elektrische oder elektronische Komponente auf, welche mit der ersten und/oder der zweiten Stromschiene, vorzugsweise deren ersten und/oder zweiten elektrischen Leitern, elektrisch gekoppelt ist. Die elektrische oder elektronische Komponente ist ferner über Haltestrukturen des Tragprofils mechanisch gekoppelt. Bei der elektrischen oder elektronischen Komponente kann es sich beispielsweise um eine Leuchte, wie insbesondere eine Lichtbandleuchte oder eine Spot-Leuchte, ein Betriebsgerät oder einen Sensor, wie beispielsweise einen Bewegungssensor oder einen Helligkeitssensor, handeln. Die Erfindung ist bezüglich der über die erste und zweite Stromschiene zu koppelnden elektrischen oder elektronischen Komponenten nicht begrenzt, so dass die Tragschiene je nach Kundenwunsch in beliebiger Weise konfiguriert und rekonfiguriert werden kann.

Gemäß einem weiteren Aspekt betrifft die vorliegende Erfindung ferner ein Tragschienensystem zum Anschluss elektrischer oder elektronischer Komponenten, welche mehrere Tragschienen gemäß der vorliegenden Erfindung aufweist. Die Tragschienen können bevorzugt zueinander längs in Reihe angeordnet sein. Die ersten Stromschienen benachbarter Tragschienen können miteinander elektrisch gekoppelt sein und/oder die zweiten Stromschienen benachbarter Tragschienen können elektrisch miteinander gekoppelt sein. Die Vorteile der zusätzlichen zweiten Stromschiene lassen sich daher auch auf ein gesamtes Tragschienensystem übertragen, indem deren Funktionalität nämlich entlang des gesamten Tragschienensystems fortgesetzt wird.

Die Tragprofile (untereinander) und/oder die ersten Stromschienen (untereinander) und/oder die zweiten Stromschienen (untereinander) benachbarter Tragschienen können ferner mechanisch miteinander gekoppelt sein. Hierzu kann das Tragschienensystem beispielsweise ferner einen mechanischen Verbinder zur mechanischen Kopplung aufweisen. Auf diese Weise kann ein insgesamt sicheres und zusammenhängendes Tragschienensystem gebildet werden.

Das Tragschienensystem kann ferner einen elektrischen Verbinder zur elektrischen Kopplung aufweisen. Somit kann in einfacher Weise eine elektrische Kopplung der benachbarten Tragschienen und insbesondere von deren ersten und/oder zweiten Stromschienen ermöglicht werden.

Das Tragschienensystem kann besonders bevorzugt ferner ein Verbindungsteil, wie eine Verbindungsschiene, aufweisen. Das Verbindungsteil kann dabei wenigstens einen Teil des elektrischen Verbinders und/oder des mechanischen Verbinders aufweisen. Somit kann in einfacher Weise eine elektrische und/oder mechanische Verbindung ermöglicht werden.

Weitere Merkmale und Vorteile der vorliegenden Erfindung werden nun anhand der Figuren der begleitenden Zeichnungen beschrieben. Es zeigen:
- Figur 1: eine frontale Querschnittsansicht einer erfindungsgemäßen Tragschiene gemäß einem ersten Ausführungsbeispiel der vorliegenden Erfindung in Längsrichtung gesehen,
- Figur 2: eine frontale Querschnittsansicht einer erfindungsgemäßen Tragschiene gemäß einem zweiten Ausführungsbeispiel der Erfindung in Längsrichtung gesehen,
- Figur 3: eine schematische frontale Querschnittsansicht einer erfindungsgemäßen Tragschiene gemäß einem dritten Ausführungsbeispiel der Erfindung in Längsrichtung gesehen,
- Figur 4: eine schematische frontale Querschnittsansicht einer erfindungsgemäßen Tragschiene gemäß einem vierten Ausführungsbeispiel der vorliegenden Erfindung in Längsrichtung gesehen,
- Figur 5: eine perspektivische Teilansicht einer Tragschiene gemäß einem fünften Ausführungsbeispiel der vorliegenden Erfindung,
- Figur 6: eine perspektivische Teilansicht einer Tragschiene gemäß einem sechsten Ausführungsbeispiel der vorliegenden Erfindung,
- Figur 7: eine perspektivische Teilansicht einer Tragschiene gemäß einem siebten Ausführungsbeispiel der vorliegenden Erfindung,
- Figur 8: eine perspektivische Teilschnittansicht der Tragschiene gemäß Figur 7, und
- Figur 9: eine frontale Ansicht der Tragschiene gemäß Figur 7.

Die Figuren zeigen unterschiedliche Ausführungsformen einer erfindungsgemäßen Tragschiene 1 für ein Tragschienensystem. Die Tragschiene 1 weist ein längliches Tragprofil 2 auf, welches einen Innenraum 3 begrenzt. Wie den Ausführungsbeispielen zu entnehmen ist, weist das Tragprofil 2 einen in Längsrichtung gesehen im Wesentlichen U-förmigen Querschnitt mit einem Verbindungsschenkel 10 sowie zwei sich von dem Verbindungsschenkel 10 weg und bevorzugt parallel erstreckenden Seitenschenkeln 11 auf, welche den Innenraum 3 begrenzen. Das Tragprofil 2 weist eine offene Längsseite 12 auf, über die der Innenraum 3 zugänglich ist.

Das Tragprofil 2 kann sich in Längsrichtung der Tragschiene 1 bzw. des Tragprofils 2 erstreckende, längliche Strukturbereiche 5 aufweisen. Diese Strukturbereiche 5 können beispielsweise als Längsnuten, Längsrillen, längliche Rücksprünge, oder längliche und von einem Teil des Tragprofils im Querschnitt in Längsrichtung gesehen wenigstens teilweise umgrenzte Räume oder sonstige Querschnittsprofilabschnitte gebildet sein. In den Figuren 1, 2, 4 und 5 sind beispielhaft solche im Querschnitt in Längsrichtung betrachtet wenigstens teilweise vom Tragprofil 2 umgrenzte Räume (Längsräume bzw. längliche Räume) 52 gezeigt. Die Figuren 3, 4, 6 und 7-9 zeigen ebenso teilweise vom Tragprofil 2 umgrenzte Räume 52 bzw. Rücksprünge 50, 51. Die Ausführungsbeispiele zeigen auch zahlreiche weitere Strukturbereiche 5, wie Längsrillen 53 oder Haltestrukturen 54 (vgl. Figuren 1, 2, 5, 6, 7-9), welche unterschiedliche Zwecke erfüllen können und im Weiteren noch im Detail beschrieben werden.

Beispielsweise kann das Tragprofil 2 aus einem Blech gebildet (bspw. als Stanz-Biege-Teil) oder aus einem dünnen Metallmaterial beispielsweise in einem Strangpressverfahren hergestellt sein. Durch entsprechende Ausgestaltung im Querschnitt dieses Blechs bzw. Profils können so zahlreiche Strukturbereiche 5 bereitgestellt werden, welche dann beispielsweise der Aufnahme bzw. Halterung von Bauteilen oder der Verstärkung des Tragprofils 2 dienen, oder auch andere Zwecke erfüllen können; indem sie beispielsweise Anlageflächen, Raststrukturen oder Aufnahmeräume bilden.

Das Tragprofil 2, und hier vorzugsweise dessen Verbindungsschenkel 10, kann eine sich bevorzugte längs des Tragprofils 2 erstreckende Befestigungsstruktur 4 zur Befestigung der Tragschiene 1 an einem Befestigungsbereich, wie beispielsweise an einer Decke oder Wand, aufweisen. Die Befestigungsstruktur 4 kann bevorzugt die oder einen Teil der Strukturbereiche 5 und/oder einen Teil der (flächigen) Außenseite A des Tragprofils 2 aufweisen. Die Befestigungsstruktur 4 kann wenigstens zwei oder auch mehr zueinander abgewinkelte Abschnitte 40, 41 aufweisen. In den Ausführungsbeispielen der Figuren 1, 2, und 4 bis 9 ist die Befestigungsstruktur 4 im Wesentlichen T-förmig ausgebildet; hier mit einem vertikalen Schenkelabschnitt 40, der sich von dem Verbindungsschenkel 10 erstreckt, und einem Querschenkelabschnitt 41, welcher sich an dem bzgl. dem Verbindungsschenkel 10 distalen Ende des vertikalen Schenkelabschnittes 40 quer erstreckt. In Figur 3 ist der vertikale Schenkelabschnitt 40 zum Querschenkelabschnitt verjüngt ausgebildet, weist also hier zwei schräg verlaufende Schrägabschnitte 42, 43 auf. Wenigstens einer der Abschnitte 40 (42, 43), 41 kann bevorzugt den Strukturbereich 5 aufweisen. Dies ergibt sich beispielsweise aus dem Ausführungsbeispiel der Figur 3, bei dem der vertikale Schenkelabschnitt 40 bzw. dessen zwei schrägverlaufende Abschnitte 42, 43 jeweils die Rücksprünge 50 als Strukturbereiche 5 aufweisen. In gleicher Weise bildet auch der in Figur 6 gezeigte Rücksprung 51 in dem oberen Querschenkelabschnitt 41 einen entsprechenden Strukturbereich 5. Alternativ oder ergänzend ist es auch denkbar, dass die Abschnitte 40, 41 bevorzugt mit einem weiteren Teil des Tragprofils 2, hier zusammen mit dem Verbindungsschenkel 10, den Strukturbereich 5 bilden, wie dies beispielsweise in den Figuren 1, 2, 4, 5 und 7-9 durch die entsprechenden Bereiche oder Räume 52 gezeigt ist.

Wie den Figuren ferner zu entnehmen ist, kann die Befestigungsstruktur 4 auch hohl ausgebildet sein und bevorzugt somit einen Teil des Innenraums 3 mit begrenzen.

Wie den Figuren 7 bis 9 beispielhaft zu entnehmen ist, kann die Tragschiene 1 ferner ein Befestigungsteil 9 - hier in Form einer Haltefeder - aufweisen, um die Tragschiene 1 an dem Befestigungsbereich zu montieren. Hierzu kann das Befestigungsteil 9 an dem Befestigungsbereich vormontiert und das Tragprofil 2 letztlich einfach in dieses eingeschnappt werden. Das Befestigungsteil 9 kann hierzu, wie gezeigt, eine im Wesentliche U-förmige Form mit einem Befestigungsschenkel 90 zur Befestigung an dem Befestigungsbereich sowie zwei sich davon in eine Richtung (hier in Fig. 9 nach unten) weg erstreckende Tragschenkel 91 mit Tragstrukturen 92 an deren bzgl. dem Befestigungsschenkel 90 distalen Ende aufweisen. Diese Tragstrukturen 92 können dann, wie in Figuren 7 bis 9 gezeigt, mit der Befestigungsstruktur 4 in Eingriff gebracht werden. Hierzu können die Tragstrukturen 92 bspw. in die von den abgewinkelten Abschnitten 40, 41 bevorzugt mit einem weiteren Teil des Tragprofils 2, hier zusammen mit dem Verbindungsschenkel 10, gebildeten Strukturbereiche 5 bzw. Räume 50 eingreifen bzw. einschnappen.

Die Tragschiene 1 weist des Weiteren eine erste Stromschiene 6 mit wenigstens einem oder auch mehreren ersten elektrischen Leitern 60 zum elektrischen Anschluss von elektrischen oder elektronischen Komponenten über die offene Längsseite 12 des Tragprofils 2. Der Übersichtlichkeit halber sind in Figur 1 keine ersten elektrischen Leiter 60 dargestellt.. Die erste Stromschiene 6 ist in dem Innenraum 3 des Tragprofils 2 aufgenommen und erstreckt sich längs der Tragschiene 1 bzw. des Tragprofils 2. Die erste Stromschiene 6 erstreckt sich bevorzugt innen längs an wenigstens einem der Seitenschenkel 11 (vgl. Figuren 1 bis 4) und/oder dem Verbindungsschenkel 10 (vgl. Figur 4). Rein zur Vereinfachung der Darstellung sind in den Figuren 5 bis 9 keine ersten Stromschienen 6 dargestellt, wobei diese vergleichbar den Ausführungsbeispielen der Figuren 1 und 2 vorgesehen sein können.

Die Tragschiene 1 weist des Weiteren eine zweite Stromschiene 7 mit wenigstens einem zweiten elektrischen Leiter 70 zum elektrischen Anschluss von elektrischen oder elektronischen Komponenten auf. Die zweite Stromschiene 7 erstreckt sich bezüglich des Innenraums 3 außen und längs des Tragprofils 2, wie dies sämtlichen Figuren deutlich zu entnehmen ist. Bevorzugt erstreckt sich die zweite Stromschiene 7 dabei längs an dem Tragprofil 2 und ist besonders bevorzugt mit dem Tragprofil 2 direkt verbunden. Die direkte Verbindung kann dabei bevorzugt mittels Formschluss, wie mittels einer Schnappverbindung, und/oder mittels Kraftschluss, wie mittels einer Schraubverbindung, und/oder mittels Stoffschluss, wie mittels einer Klebeverbindung, bereitgestellt werden. So kann die direkte Verbindung beispielsweise durch zusätzliche Verbindungsmittel, wie Schrauben, geschehen. Auch kann die zweite Stromschiene 7 beispielsweise auf der Außenseite A des Tragprofils 2 aufgeklebt sein. Bevorzugt findet die Verbindung jedoch durch entsprechendes Zusammenspiel in oder mit den Strukturbereichen 5 statt; bevorzugt mittels kraftschlüssiger und/oder formschlüssiger Verbindung. So kann beispielsweise die Stromschiene, wie in den Figuren 5 und 6 dargestellt, in die Strukturbereiche 5 eingesetzt und bevorzugt eingeklemmt werden. Bevorzugt sind korrespondierende Verbindungsstrukturen bereitgestellt, so dass die zweite Stromschiene 7 beispielsweise mit dem Tragprofil 2 verrastet werden kann und somit eine sichere Aufnahme gewährleistet ist.

Wie insbesondere den Figuren 1 und 2 zu entnehmen ist, kann die erste Stromschiene 6 in bekannter Weise auch hier mittels entsprechender Verbindungsstrukturen 61 in korrespondierende Strukturbereiche 5 hier in Form von Längsrillen 53 eingeschnappt und somit sicher in dem Tragprofil 2 aufgenommen werden. In vergleichbarer Weise kann auch die zweite Stromschiene 7 mit dem Tragprofil 2 verbunden werden. Die Verbindung zwischen Stromschiene 6, 7 und Tragprofil 2 ist bevorzugt lösbar.

Die zweite Stromschiene 7 erstreckt sich längs außen an dem Verbindungsschenkel 10, wie beispielsweise den Figuren 2 und 7-9 zu entnehmen ist.

Gemäß einer besonders bevorzugten Ausgestaltungsform erstreckt sich die zweite Stromschiene 7, wie bereits zuvor beschrieben, in den länglichen Strukturbereichen 5 des Tragprofils (vgl. Figuren 1 bis 6) und/oder auch an einem flächigen Abschnitt der Außenseite A des Tragprofils 2, wie beispielsweise die Figuren 2 und 7 bis 9 zeigen. Wie insbesondere der Figur 9 zu entnehmen ist, kann die zweite Stromschiene 7 hier in einem bzw. durch einen zwischen dem Befestigungsteil 9 und dem Tragprofil 2 (hier dem Verbindungsschenkel 10 bzw. dessen Befestigungsstruktur 4 bzw. dessen Querschenkelabschnitt 41) gebildeten Raum 93 verlaufen, um sich bezüglich des Innenraums 3 außen und längs des Tragprofils 2, bevorzugt an dem flächigen Abschnitt der Außenseite A des Tragprofils 2, zu erstrecken.

Wie insbesondere den Figuren 1, 2, 5 und 6 zu entnehmen ist, können die Stromschienen 6, 7 jeweils eine Leiteraufnahmestruktur 62, 72 aufweisen, in welcher die elektrischen Leiter 60, 70 aufgenommen sind. In Figur 1 ist die zweite Stromschiene 7 zur einfachen Veranschaulichung nur durch ihre zweiten elektrischen Leiter 70 dargestellt. In den Figuren 3 und 4 sind die Stromschienen 6, 7 zur einfachen Veranschaulichung nur durch ihre Leiteraufnahmestrukturen 62, 72 dargestellt. Die Leiteraufnahmestrukturen 62, 72 können, wie insbesondere in Figuren 1, 2, 5 und 6 dargestellt, bevorzugt in Lamellen- oder Wellenform zur Bildung von länglichen Leiteraufnahmenuten 63, 73, ausgebildet sein. Die elektrischen Leiter 60, 70 sind dann bevorzugt in den Leiteraufnahmenuten 63, 73 aufgenommen bzw. erstrecken sich längs in diesen. Somit können die elektrischen Leiter 60, 70 in einer bevorzugten und definierten Position bereitgestellt und somit kann ferner bevorzugt ein definierter Berührschutz gewährleistet werden. Auch kann so ein durchgehender Abgriff ermöglicht werden. Es ist jedoch auch denkbar, dass die (zweiten) elektrischen Leiter 70 insbesondere der zweiten Stromschiene 7 im Wesentlichen in den zweiten Leiteraufnahmestrukturen 72 eingebettet sind, wie dies das Ausführungsbeispiel der Figuren 7 bis 9 zeigt. Die zweiten elektrischen Leiter 70 können dann beispielsweise über definierte lokale Öffnungen in der/den zweiten Leiteraufnahmestruktur(en) 72 elektrisch kontaktierbar sein; dies bzgl. dem Innenraum 3 von außen und/oder von innen.

Wie insbesondere der Figur 2 zu entnehmen ist, können das Tragprofil 2 einerseits und die zweite Stromschiene 7 (hier vorzugsweise deren Leiteraufnahmenuten 73) andererseits derart ausgebildet und zueinander positioniert sein, dass von außen ein direkter Kontakt mit einem geradlinigem Draht D mit einem definierten Durchmesser d (bspw. mit d=1mm) verhindert ist. Grundsätzlich sind hier auch andere Drahtdurchmesser d denkbar; je nach Anforderung der Prüfnorm kann so ein entsprechender Prüffinger oder Prüfdraht D gewählt werden. Mithin kann also aufgrund der Ausbildung und Positionierung von Tragprofil 2 einerseits und zweiter Stromschiene 7 andererseits verhindert werden, dass von außen ein direkter Kontakt mit einem gradlinigen Draht D mit definierten Durchmesser d eingeführt werden kann, sodass er mit dem entsprechenden elektrischen Leiter 70 in Kontakt gelangen würde. Somit kann die zweite Stromschiene 7, obwohl sie außen bzgl. des Tragprofils 2 vorgesehen ist, auch für den Hochvolt-Einsatz vorgesehen werden.

Das Tragprofil 2 und vorzugsweise wenigstens einer der Seitenschenkel 11 oder der Verbindungsschenkel 10 oder die hohle Befestigungsstruktur 4 können des Weiteren eine Durchgangsöffnung 8 aufweisen. Dies ist in Figur 1 schematisch dargestellt. Auf diese Weise soll es ermöglicht werden, die Stromschiene 6, 7 von einer die Stromschiene 6, 7 aufweisenden Seite des Tragprofils 2 abgewandten Seite des Tragprofils 2 durch die Durchgangsöffnung 8 hindurch elektrisch zu kontaktieren. Bei dem Ausführungsbeispiel gemäß der Figuren 7 bis 9 kann/können die Durchgangsöffnung(en) 8 in dem Tragprofil 2 entsprechend mit der/den Öffnung(en) in der/den zweiten Leiteraufnahmestruktur(en) 72 fluchten, um somit die zweiten elektrischen Leiter 70 über den Innenraum 3 elektrisch zu kontaktieren bzw. diese mit den ersten Stromschienen 6 bzw. deren ersten elektrischen Leitern 60 elektrisch zu koppeln. Die elektrische Kontaktierung durch die Durchgangsöffnungen 8 hindurch ist beispielhaft in den Figuren 1 und 9 für die zweite Stromschiene 7 schematisch dargestellt; die Pfeile P1 bedeuten dabei eine elektrische Kontaktierungsrichtung der außenliegenden zweiten Stromschiene 7 von außen, wohingegen die Pfeile P2 eine Kontaktierungsrichtung der außenliegenden zweiten Stromschiene 7 von innen, also über den Innenraum 3, bedeuten. In vergleichbarer Weise können auch Durchgangsöffnungen vorgesehen sein, über die die innenliegenden ersten Stromschiene 6 von außen durch das Tragprofil 2 hindurch zugänglich und kontaktierbar sind.

Die Tragschiene 1 weist ferner wenigstens eine elektrische oder elektronische Komponente (nicht dargestellt) aufweisen, welche mit der ersten und/oder der zweiten Stromschiene 6, 7 und vorzugsweise deren ersten und/oder zweiten elektrischen Leitern 60, 70 elektrisch koppelbar bzw. gekoppelt ist. Die elektrische oder elektronische Komponente ist ferner über Haltestrukturen 54 des Tragprofils 2 mechanisch gekoppelt. Diese Haltestrukturen 54 können dabei bevorzugt ebenso durch Strukturbereiche 5 gebildet sein. Bei den elektrischen oder elektronischen Komponenten kann es sich beispielsweise um eine Leuchte, wie eine Lichtbandleuchte oder eine Spot-Leuchte, ein Betriebsgerät, einen Sensor, wie beispielsweise einen Bewegungssensor oder einen Helligkeitssensor, und andere elektrische oder elektronische Komponenten handeln.

Mehrere der erfindungsgemäßen Tragschienen 1 lassen sich bevorzugt zu einem Tragschienensystem zusammensetzen. Hierzu werden die Tragschienen 1 bevorzugt zueinander längs in Reihe angeordnet. Die ersten Stromschienen 6 benachbarter Tragschienen 1 können dann elektrisch miteinander gekoppelt werden/sein. Ebenso können die zweiten Stromschienen 7 benachbarter Tragschienen 1 elektrisch miteinander gekoppelt werden/sein. Hierzu kann das Tragschienensystem ferner einen elektrischen Verbinder zur elektrischen Kopplung aufweisen. Auch ist es denkbar, dass in den Stromschienen 6, 7 bereits entsprechende elektrische Kopplungselemente 74 integriert bereitgestellt sind, welche beispielsweise in Form einer einfachen Stecker-Buchse-Verbindung ineinander steckbar sind. Dies ist beispielhaft in der Teilschnittansicht der Figur 8 zu erkennen, wo an Stirnenden der zweiten elektrischen Leiter 70 hier ebenfalls in die zweite Leiteraufnahmestrukturen 72 eingebettet (zweite) elektrische Kopplungselemente 74 als Buchsen bereitgestellt sind, welche über Einführöffnungen 75 in der zweiten Leiteraufnahmestruktur 72 bspw. für einen Steckverbinder zugänglich sind.

Die Tragprofile 2 und/oder die ersten Stromschienen 6 und/oder die zweiten Stromschienen 7 benachbarter Tragschienen 1 können ferner mechanisch miteinander gekoppelt sein. Hierzu kann das Tragschienensystem ferner einen mechanischen Verbinder zur mechanischen Kopplung aufweisen. Grundsätzlich ist es natürlich auch hier denkbar, dass die Tragprofile 2 bzw. die Stromschienen 6, 7 bereits entsprechende mechanische Verbinder (integral) aufweisen.

Das Tragschienensystem kann des Weiteren bevorzugt ein Verbindungsteil, wie eine Verbindungsschiene, aufweisen, welches wenigstens einen Teil des elektrischen Verbinders und/oder des mechanischen Verbinders aufweist. Somit kann insgesamt eine Kopplung von benachbarten Tragschienen 1 vereinfacht werden.

Die vorliegende Erfindung ist auf die vorbeschriebenen Ausführungsbeispiele nicht beschränkt, solange sie vom Gegenstand der nachfolgenden Ansprüche umfasst ist. Die Merkmale in den vorbeschriebenen Ausführungsbeispielen können in beliebiger Weise miteinander kombiniert und untereinander ausgetauscht werden.

## Patentansprüche

1. Tragschiene (1) für ein Tragschienensystem, aufweisend
ein längliches Tragprofil (2), welches einen Innenraum (3) begrenzt,
eine erste Stromschiene (6) mit wenigstens einem ersten elektrischen Leiter (60) zum elektrischen Anschluss von elektrischen oder elektronischen Komponenten über eine offene Längsseite (12) des Tragprofils (2), wobei die erste Stromschiene (6) in dem Innenraum (3) des Tragprofils (2) aufgenommen ist und sich längs des Tragprofils (2) erstreckt, und
eine zweite Stromschiene (7) mit wenigstens einem zweiten elektrischen Leiter (70) zum elektrischen Anschluss von elektrischen oder elektronischen Komponenten, welche sich bezüglich des Innenraums (3) außen und längs des Tragprofils (2) erstreckt,
wobei die Tragschiene (1) ferner wenigstens eine elektrische oder elektronische Komponente aufweist, wobei die elektrische oder elektronische Komponente mit der ersten und/oder der zweiten Stromschiene (6, 7) elektrisch und ferner über Haltestrukturen (54) des Tragprofils (2) mechanisch gekoppelt ist und
wobei das Tragprofil (2) einen in Längsrichtung gesehen im Wesentlichen U-förmigen Querschnitt mit einem Verbindungsschenkel (10) sowie zwei sich von dem Verbindungsschenkel (10) weg und bevorzugt parallel erstreckenden Seitenschenkeln (11) aufweist, welche den Innenraum (3) begrenzen,
**dadurch gekennzeichnet,**
**dass** die zweite Stromschiene (7) sich außen an dem Verbindungsschenkel (10) längs erstreckt.

2. Tragschiene (1) gemäß Anspruch 1, wobei die zweite Stromschiene (7) mit dem Tragprofil (2) direkt verbunden ist, besonders bevorzugt mittels Formschluss, wie mittels einer Schnappverbindung, und/oder mittels Kraftschluss, wie mittels einer Schraubverbindung, und/oder mittels Stoffschluss, wie mittels einer Klebeverbindung.

3. Tragschiene (1) gemäß Anspruch 1 oder 2, wobei die erste Stromschiene (6) sich innen an wenigstens einem der Seitenschenkel (11) und/oder dem Verbindungsschenkel (10) längs erstreckt.

4. Tragschiene (1) gemäß einem der vorhergehenden Ansprüche, wobei die zweite Stromschiene (7) sich in länglichen Strukturbereichen (5), wie Längsnuten oder Längsrillen oder Längsräume oder längliche Rücksprünge, des Tragprofils (2) oder an einem flächigen Abschnitt der Außenseite (A) des Tragprofils (2) erstreckt.

5. Tragschiene (1) gemäß einem der vorhergehenden Ansprüche, wobei das Tragprofil (2), vorzugsweise der Verbindungsschenkel (10), eine sich bevorzugt längs des Tragprofils (2) erstreckende Befestigungsstruktur (4) zur Befestigung der Tragschiene (1) aufweist, wobei die Befestigungsstruktur (4) bevorzugt die oder einen Teil der Strukturbereiche (5) und/oder einen Teil der Außenseite (A) des Tragprofils (2) aufweist.

6. Tragschiene (1) gemäß einem Anspruch 5, wobei die Befestigungsstruktur (4) wenigstens zwei zueinander abgewinkelte Abschnitte (40, 41) aufweist, wobei bevorzugt wenigstens einer der Abschnitte (40, 41) den Strukturbereich (5) aufweist, und/oder wobei die Abschnitte (40, 41) bevorzugt mit einem weiteren Teil des Tragprofils (2) den Strukturbereich (5) bilden, und/oder
wobei die Befestigungsstruktur (4) hohl ausgebildet ist und bevorzugt einen Teil des Innenraums (3) begrenzt.

7. Tragschiene (1) gemäß einem der vorhergehenden Ansprüche, wobei die Stromschienen (6, 7) jeweils eine Leiteraufnahmestruktur (62, 72), vorzugsweise in Lamellen- oder Wellenform zur Bildung von länglichen Leiteraufnahmenuten (63, 73), aufweist, in welcher die elektrischen Leiter (60, 70) bevorzugt in den Leiteraufnahmenuten (63, 73) aufgenommen sind.

8. Tragschiene (1) gemäß einem der vorhergehenden Ansprüche, wobei das Tragprofil (2) einerseits und die zweite Stromschiene (7), vorzugsweise deren Leiteraufnahmenuten (73), andererseits derart ausgebildet und zueinander positioniert sind, dass von außen ein direkter Kontakt mit einem geradlinigen Draht (D) mit definiertem Durchmesser d von bspw. 1mm verhindert ist.

9. Tragschiene (1) gemäß einem der vorhergehenden Ansprüche, wobei das Tragprofil (2), vorzugsweise wenigstens einer der Seitenschenkel (11) oder der Verbindungsschenkel (10) oder die hohle Befestigungsstruktur (5), eine Durchgangsöffnung (8) aufweist, um wenigstens eine der Stromschienen (6, 7) von einer diese Stromschiene (6, 7) aufweisenden Seite des Tragprofils (2) abgewandten Seite des Tragprofils (2) durch die Durchgangsöffnung (8) hindurch elektrisch zu kontaktieren.

10. Tragschiene (1) gemäß einem der vorhergehenden Ansprüche, ferner aufweisend ein Befestigungsteil (9), vorzugsweise eine Haltefeder, zum Befestigen der Tragschiene (1) an einem Befestigungsbereich, wobei das Befestigungsteil (9) bevorzugt mittels Befestigungsstrukturen (92) mit dem Tragprofil (2) und bevorzugt dessen Befestigungsstruktur (4) vorzugsweise lösbar koppelbar ist,
wobei vorzugsweise die zweite Stromschiene (7) in einem oder durch einen zwischen dem Befestigungsteil (9) und dem Tragprofil (2), ferner vorzugsweise dem Verbindungsschenkel (10) oder dessen Befestigungsstruktur (4) oder einem von dessen Abschnitten (41) gebildeten Raum (93), verläuft, um sich bezüglich des Innenraums (3) außen und längs des Tragprofils (2), bevorzugt an dem flächigen Abschnitt der Außenseite (A) des Tragprofils (2), zu erstrecken.

11. Tragschiene (1) gemäß einem der vorhergehenden Ansprüche, wobei die elektrische oder elektronische Komponente eine Leuchte, insbesondere eine Lichtbandleuchte oder eine Spot-Leuchte, ein Betriebsgerät oder ein Sensor, insbesondere ein Bewegungssensor oder ein Helligkeitssensor ist, und/oder
wobei die elektrische oder elektronische Komponente mit den ersten und/oder zweiten elektrischen Leitern (60, 70) elektrisch und bevorzugt ferner bspw. über die Haltestrukturen (54) des Tragprofils (2) mechanisch gekoppelt ist.

12. Tragschienensystem zum Anschluss elektrischer oder elektronischer Komponenten, aufweisend mehrere Tragschienen (1) gemäß einem der vorhergehenden Ansprüche, welche bevorzugt zueinander längs in Reihe angeordnet sind, wobei die ersten Stromschienen (6) benachbarter Tragschienen (1) elektrisch miteinander gekoppelt sind und/oder wobei die zweiten Stromschienen (7) benachbarter Tragschienen (1) elektrisch miteinander gekoppelt sind.

13. Tragschienensystem gemäß Anspruch 12, wobei die Tragprofile (2) und/oder die ersten Stromschienen (6) und/oder die zweiten Stromschienen (7) benachbarter Tragschienen (1) mechanisch miteinander gekoppelt sind, wobei vorzugsweise das Tragschienensystem ferner einen mechanischen Verbinder zur mechanischen Kopplung aufweist, und/oder
wobei das Tragschienensystem ferner einen elektrischen Verbinder zur elektrischen Kopplung aufweist.

14. Tragschienensystem gemäß Anspruch 13, ferner aufweisend ein Verbindungsteil, wie eine Verbindungsschiene, welches, wenn vorhanden, wenigstens einen Teil des elektrischen Verbinders und/oder des mechanischen Verbinders aufweist.

## Claims

1. **A trunking rail (1) for a trunking system,** comprising:
∘ an **elongated support profile (2)** defining an interior (3);
∘ a **first busbar (6)** having at least one first electrical conductor (60) for electrically connecting electrical or electronic components via an open longitudinal side (12) of the support profile (2), the first busbar (6) being accommodated in the interior (3) of the support profile (2) and extending along the support profile (2); and
∘ a **second busbar (7)** having at least one second electrical conductor (70) for electrically connecting electrical or electronic components, which extends, with respect to the interior (3), on the outside and along the support profile (2);
wherein the trunking rail (1) further comprises **at least one electrical or electronic component,** the electrical or electronic component being electrically coupled to the first and/or the second busbar (6, 7) and additionally mechanically coupled via retaining structures (54) of the support profile (2); and
wherein the support profile (2) has a substantially **U-shaped cross-section** (as viewed in the longitudinal direction) with a **web portion (10)** and two **side legs (11)** extending from the web portion (10) and preferably parallel to each other, which define the interior (3);
**characterized in that** the second busbar (7) extends along the outside of the web portion (10).

2. **The trunking rail (1) according to claim 1,** wherein the **second busbar (7)** is directly connected to the support profile (2), preferably via a positive-fit connection (e.g. a snap connection) and/or a friction-fit connection (e.g. a screw connection) and/or a material-bond connection (e.g. an adhesive bond).

3. **The trunking rail (1) according to claim 1 or 2,** wherein the **first busbar (6)** extends along an interior side of at least one of the side legs (11) and/or along the web portion (10).

4. **The trunking rail (1) according to any one of the preceding claims,** wherein the **second busbar (7)** extends in elongated structural regions (5) of the support profile (2), such as longitudinal grooves, longitudinal slots, elongated cavities or elongated recesses, or along a planar portion of the outer side (A) of the support profile (2).

5. **The trunking rail (1) according to any one of the preceding claims,** wherein the **support profile (2),** preferably the web portion (10), has a **mounting structure (4)** extending preferably along the support profile (2) for mounting the trunking rail (1), and wherein the mounting structure (4) preferably comprises the or a part of the structural regions (5) and/or a part of the outer side (A) of the support profile (2).

6. **The trunking rail (1) according to claim 5,** wherein the **mounting structure (4)** has at least two sections (40, 41) angled relative to each other, wherein preferably at least one of the sections (40, 41) comprises a structural region (5), and/or wherein the sections (40, 41) together with another portion of the support profile (2) form a structural region (5), and/or wherein the mounting structure (4) is hollow and preferably defines a part of the interior (3).

7. **The trunking rail (1) according to any one of the preceding claims,** wherein the **busbars (6, 7)** each have a **conductor-receiving structure (62, 72),** preferably in a lamellar or corrugated form to define elongated conductor-receiving grooves (63, 73), in which the electrical conductors (60, 70) are preferably accommodated.

8. **The trunking rail (1) according to any one of the preceding claims,** wherein the **support profile (2)** on the one hand, and the **second busbar (7)** (preferably its conductor-receiving grooves (73)) on the other hand, are configured and positioned relative to each other such that a direct contact from outside with a straight wire (D) of a defined diameter d (for example 1 mm) is prevented.

9. **The trunking rail (1) according to any one of the preceding claims,** wherein the **support profile (2),** preferably at least one of the side legs (11) or the web portion (10) or the hollow mounting structure (5), has a **through-opening (8)** to enable an electrical contact with at least one of the busbars (6, 7) from a side of the support profile (2) opposite to the side on which that busbar (6, 7) is provided, through the through-opening (8).

10. **The trunking rail (1) according to any one of the preceding claims,** further comprising a **fastening element (9),** preferably a spring clip, for attaching the trunking rail (1) to a mounting surface, wherein the fastening element (9) is preferably connectable (in particular releasably) to the support profile (2) and preferably its mounting structure (4) via fastening structures (92), and wherein preferably the **second busbar (7)** runs in or through a space (93) defined between the fastening element (9) and the support profile (2) (further preferably between the fastening element (9) and the web portion (10) or its mounting structure (4) or one of its sections (41)), so as to extend, with respect to the interior (3), on the outside and along the support profile (2), preferably along the planar section of the outer side (A) of the support profile (2).

11. **The trunking rail (1) according to any one of the preceding claims,** wherein the **electrical or electronic component** is a luminaire (in particular a continuous-row luminaire or a spot luminaire), a control gear, or a sensor (in particular a motion sensor or a light sensor), and/or wherein the electrical or electronic component is electrically coupled to the first and/or second electrical conductors (60, 70) and preferably also mechanically coupled (for example via the retaining structures (54) of the support profile (2)).

12. **A trunking system for connecting electrical or electronic components,** comprising a plurality of trunking rails (1) according to any one of the preceding claims, which are preferably arranged end-to-end in the longitudinal direction, wherein the **first busbars (6)** of adjacent trunking rails (1) are electrically coupled to each other and/or the **second busbars (7)** of adjacent trunking rails (1) are electrically coupled to each other.

13. **The trunking system according to claim 12,** wherein the **support profiles (2)** and/or the **first busbars (6)** and/or the **second busbars (7)** of adjacent trunking rails (1) are mechanically coupled to each other, wherein preferably the trunking system further comprises a mechanical connector for mechanical coupling, and/or wherein the trunking system further comprises an electrical connector for electrical coupling.

14. **The trunking system according to claim 13,** further comprising a **connecting part,** such as a connecting rail, which, if present, comprises at least a portion of the electrical connector and/or the mechanical connector.

## Revendications

1. **Rail porteur (1) pour un système de rails porteurs,** comprenant :
∘ un **profilé de support allongé (2)** qui délimite un espace intérieur (3) ;
∘ une **première barre conductrice (6)** comportant au moins un premier conducteur électrique (60) pour la connexion électrique de composants électriques ou électroniques via un côté longitudinal ouvert (12) du profilé de support (2), la première barre conductrice (6) étant logée dans l'espace intérieur (3) du profilé de support (2) et s'étendant le long du profilé de support (2) ; et
∘ une **deuxième barre conductrice (7)** comportant au moins un second conducteur électrique (70) pour la connexion électrique de composants électriques ou électroniques, qui s'étend, par rapport à l'espace intérieur (3), à l'extérieur et le long du profilé de support (2) ;
le rail porteur (1) comprenant en outre **au moins un composant électrique ou électronique,** ledit composant électrique ou électronique étant couplé électriquement à la première et/ou à la deuxième barre conductrice (6, 7) et également couplé mécaniquement via des structures de retenue (54) du profilé de support (2) ; et
le profilé de support (2) ayant, vu dans la direction longitudinale, une section transversale sensiblement **en forme de U** avec une **section de liaison (10)** et deux **branches latérales (11)** s'étendant à partir de la section de liaison (10) et de préférence parallèlement l'une à l'autre, qui délimitent l'espace intérieur (3) ;
**caractérisé en ce que** la deuxième barre conductrice (7) s'étend le long de la face extérieure de la section de liaison (10).

2. **Rail porteur (1) selon la revendication 1,** dans lequel la **deuxième barre conductrice (7)** est directement reliée au profilé de support (2), de préférence par liaison de forme (par exemple par un raccord à encliquetage) et/ou par liaison de force (par exemple par un raccord vissé) et/ou par liaison de matière (par exemple par un raccord collé).

3. **Rail porteur (1) selon la revendication 1 ou 2,** dans lequel la **première barre conductrice (6)** s'étend intérieurement le long d'au moins l'une des branches latérales (11) et/ou le long de la section de liaison (10).

4. **Rail porteur (1) selon l'une des revendications précédentes,** dans lequel la **deuxième barre conductrice (7)** s'étend dans des régions structurelles allongées (5) du profilé de support (2), telles que des rainures longitudinales, des cannelures longitudinales, des espaces longitudinaux ou des renfoncements allongés, ou le long d'une section plane de la face extérieure (A) du profilé de support (2).

5. **Rail porteur (1) selon l'une des revendications précédentes,** dans lequel le **profilé de support (2),** de préférence la section de liaison (10), comporte une **structure de fixation (4)** s'étendant de préférence le long du profilé de support (2) pour la fixation du rail porteur (1), ladite structure de fixation (4) comprenant de préférence tout ou partie des régions structurelles (5) et/ou une partie de la face extérieure (A) du profilé de support (2).

6. **Rail porteur (1) selon la revendication 5,** dans lequel la **structure de fixation (4)** comporte au moins deux sections (40, 41) disposées à angle l'une par rapport à l'autre, dans lequel de préférence au moins l'une des sections (40, 41) comporte une région structurelle (5), et/ou dans lequel les sections (40, 41) forment de préférence, avec une autre partie du profilé de support (2), une région structurelle (5), et/ou dans lequel la structure de fixation (4) est creuse et délimite de préférence une partie de l'espace intérieur (3).

7. **Rail porteur (1) selon l'une des revendications précédentes,** dans lequel les **barres conductrices (6, 7)** comportent chacune une **structure de réception de conducteur (62, 72),** de préférence sous forme lamellaire ou ondulée pour former des **rainures de réception de conducteur allongées (63, 73),** dans lesquelles les conducteurs électriques (60, 70) sont de préférence logés.

8. **Rail porteur (1) selon l'une des revendications précédentes,** dans lequel le **profilé de support (2),** d'une part, et la **deuxième barre conductrice (7),** de préférence ses rainures de réception de conducteur (73), d'autre part, sont configurés et positionnés l'un par rapport à l'autre de sorte qu'un contact direct depuis l'extérieur avec un fil droit (D) de diamètre défini d (par exemple 1 mm) est empêché.

9. **Rail porteur (1) selon l'une des revendications précédentes,** dans lequel le **profilé de support (2),** de préférence au moins l'une des branches latérales (11) ou la section de liaison (10) ou la structure de fixation creuse (5), comporte une **ouverture traversante (8)** pour permettre de contacter électriquement au moins l'une des barres conductrices (6, 7) depuis un côté du profilé de support (2) opposé au côté portant ladite barre conductrice (6, 7), à travers l'ouverture traversante (8).

10. **Rail porteur (1) selon l'une des revendications précédentes,** comprenant en outre un **élément de fixation (9),** de préférence une **feder de fixation,** pour fixer le rail porteur (1) sur une surface de montage, ledit élément de fixation (9) étant de préférence couplable (de préférence de manière amovible) au profilé de support (2) et de préférence à sa structure de fixation (4) par l'intermédiaire de structures de fixation (92), et dans lequel de préférence la **deuxième barre conductrice (7)** s'étend dans ou à travers un espace (93) formé entre l'élément de fixation (9) et le profilé de support (2) (de préférence entre l'élément de fixation (9) et la section de liaison (10) ou sa structure de fixation (4) ou l'une de ses sections (41)), de manière à s'étendre, par rapport à l'espace intérieur (3), à l'extérieur et le long du profilé de support (2), de préférence au niveau de la section plane de la face extérieure (A) du profilé de support (2).

11. **Rail porteur (1) selon l'une des revendications précédentes,** dans lequel le **composant électrique ou électronique** est un luminaire (en particulier un luminaire de bande lumineuse ou un projecteur), un appareil de commande ou un capteur (en particulier un capteur de mouvement ou un capteur de luminosité), et/ou dans lequel le composant électrique ou électronique est couplé électriquement aux premiers et/ou seconds conducteurs électriques (60, 70) et de préférence également couplé mécaniquement (par exemple via les structures de retenue (54) du profilé de support (2).

12. **Système de rails porteurs pour la connexion de composants électriques ou électroniques,** comprenant une pluralité de rails porteurs (1) selon l'une des revendications précédentes, disposés de préférence bout à bout dans la direction longitudinale, dans lequel les **premières barres conductrices (6)** de rails porteurs adjacents (1) sont couplées électriquement entre elles et/ou les **deuxièmes barres conductrices (7)** de rails porteurs adjacents (1) sont couplées électriquement entre elles.

13. **Système de rails porteurs selon la revendication 12,** dans lequel les **profilés de support (2)** et/ou les **premières barres conductrices (6)** et/ou les **deuxièmes barres conductrices (7)** de rails porteurs adjacents (1) sont couplés mécaniquement entre eux, un connecteur mécanique étant de préférence également prévu dans le système de rails porteurs pour assurer ce couplage mécanique, et/ou un connecteur électrique étant de préférence également prévu dans le système de rails porteurs pour assurer ce couplage électrique.

14. **Système de rails porteurs selon la revendication 13,** comprenant en outre un **organe de liaison,** tel qu'un rail de connexion, qui, s'il est présent, comporte au moins une partie du connecteur électrique et/ou du connecteur mécanique.
